# EUROPÄISCHE PATENTSCHRIFT

(11) **EP 1 951 453 B1**
(45) Veröffentlichungstag und Bekanntmachung des Hinweises auf die Patenterteilung: **01.04.2009**
(21) Anmeldenummer: 07711324.9
(22) Anmeldetag: 09.01.2007
(51) Int. Cl.: B21B 31/10

(54) **VORRICHTUNG ZUM WECHSELN/TRANSPORTIEREN VON WALZEN**
DEVICE FOR CHANGING/TRANSPORTING ROLLS
DISPOSITIF DE REMPLACEMENT/TRANSPORT DE CYLINDRES

(30) Priorität: 09.01.2006 DE 102006001316; 05.07.2006 DE 102006030934
(43) Veröffentlichungstag der Anmeldung: 06.08.2008
(73) Patentinhaber: SMS Demag Aktiengesellschaft, 40237 Düsseldorf (DE)
(72) Erfinder: BLECHER, Gerhard, 57339 Erndtebrück (DE)
(74) Vertreter: Klüppel, Walter
(86) Internationale Anmeldenummer: PCT/EP2007/000112
(87) Internationale Veröffentlichungsnummer: WO 2007/080088

(56) Entgegenhaltungen:
- WO-A-20/04039512
- WO-A-20/04050271
- DE-A1- 1 804 282
- DE-A1- 4 321 663
- JP-A- 60 196 211
- US-A- 3 842 639
- US-A1- 2002 078 728
- US-B1- 6 425 278

## Beschreibung

Die Erfindung betrifft eine Vorrichtung zum Wechseln eines Arbeitswalzensatzes im Bereich eines Walzgerüstes in einer Walzhalle mit einer Walzenwechselgrube und einer Querverschiebeplattform, wobei die Querverschiebeplattform mehrere Laufrollen aufweist, mit denen die Querverschiebeplattform mit Hilfe eines Hydraulikzylinders Ober parallel und beiderseits der Walzenwechselgrube angeordnete Schienen in oder entgegen der Walzrichtung verfehrbar ist.

Aus der WO 03 / 099 479 A1 ist eine Vorrichtung für den Wechsel von Arbeitswalzenpaaren und / oder von Stützwalzenpaaren an Walzgerüsten bekannt, wobei die Stützwalzen und die Arbeitswalzen jeweils in heb- oder senkbaren Einbaustücken im Ständerrahmen geführt sind, das Arbeitswalzenpaar auf den Einbaustücken aufgestützt mittels eines Geradschubantriebs ausfahrbar ist. Das Stützwalzenpaar ist mittels eines auf einer Führungsbahn und Rädern aufgestützten unteren Stützwalze und einem auf diesem aufgestützten Walzenwechselstuhl mit aufgestützter oberer Stützwalze aus- oder einfahrbar. Dabei ist das Arbeitswalzenpaar auf der Antriebsseite des Walzgerüstes mit einem für den Ausbau- oder den Einbau-Weg in der Hublänge bemessenen hydraulischen Kolben-Zylinder-Antrieb kuppelbar und im Ausfahrabstand auskuppelbar. Weiterhin ist ein in der Höhenlage zwischen den Stützwalzen eingefahrener Walzenwechseistuhl an denselben Kolben-Zylinder-Antrieb ankuppelbar und nach Aufstützen der oberen Stützwalze und des Walzenwechselstuhls auf die untere Stützwalze das Stützwalzenpaar ausfahrbar oder wieder einfahrbar. Auch ein entsprechendes Verfahren ist hieraus bekannt

Aus der WO 2004 / 039 512 A1 ist eine Zugmaschine bekannt, mit der Walzensätze in eine Walzenwerkstatt WW gezogen bzw. von dort wieder zurück gefahren werden. Die Zugmaschine wird verfahren, indem Zahnräder der Zugmaschine in Zahnstangen eingreifen.

Aus der DE 43 21 663 A1 ist ein Walzwerk mit auf der Bedienseite der Gerüste vorgesehenen jeweils auf Wagen abgestützten und quer zu den Walzenachsen verschiebbarensupportplatten bekannt, die mit mindestens zwei nebeneinander angeordneten, zur Aufnahme von auf Rollen gelagerten Arbeitswalzensätzen vorgesehenen Schienenpaaren ausgestattet sind, und mit jeweils den Gerüsten vorgeordneten Gruben, deren Grund mit Ausfahrschienen für Stützwalzensätzen ausgestattet sind. Dabei sind die Gruben zwischen den Gerüsten und den Supportplatten in einer die Länge jeweils von einer in ihrer Ausgangsstellung fixierbaren und zum Stützwalzenwechsel aus dieser heraus verschwenkbaren Klappen überfangen, wobei die Klappen jeweils mit einer das Ausfahren von Arbeitswalzensätzen und Überführen derselben auf eine der Gleispaare der ihm zugeordneten jeweiligen Supportplatten ausgestattet sind.

Aus der WO 03 / 015 949 A1 ist eine Einrichtung zum Wechseln der Arbeits- und Stützwalzen eines Bandwalzwerkes bekannt, wobei mittels eines quer zum Walzgerüst verschiebbaren Walzenwechselwagens, der die herausgezogenen alten Walzensätze aufnimmt und den Austausch gegen neue Walzensätze ermöglicht wird. Die Einrichtung besteht aus einem ortsfest auf Hüttenflurhöhe angeordneten Wechselzylinder, dessen Kolbenstange quer zum Walzgerüst ein- und ausfahrbar ist, einem Ausziehwagen, der am vorderen Ende der Kolbenstange des Wechselzylinders angeordnet, auf dem Watzenwechselwagen verschiebbar und mit diesem derart koppelbar ist, dass der Ausziehwagen zusammen mit dem Walzenwechseiwagen durch den Wechselzylinder quer zum Walzgerüst verschiebbar ist. Weiterhin besteht sie aus einem im Walzenwechselwagen angeordneten Querverschiebetisch, der durch einen vom Walzenwechselwagen unabhängigen Verschiebezylinder quer zur Bewegungsrichtung des Walzenwechselwagens verschiebbar ist und durch den die auszutauschenden Walzensätze in die bzw. aus der mit der Gerüstmitte fluchtende(n) Wechselposition bringbar sind. Weiterhin wird ein dazugehörendes Verfahren beschrieben.

WO 2005 / 089 972 A1 beschreibt ein Verfahren zum Wechseln von Walzensätzen in Walzgerüsten einer Walzstraße mit mehreren Walzgerüsten, die jeweils Stütz- und Arbeitswalzensätze aufweisen, durch Aufeinanderstützen und anschließendem Ausfahren in Achsrichtung eines Arbeitswalzensatzes oder eines Stützwalzensatzes auf der Bedienerseite in eine Walzenwerkstatt und anschießendem Zurückfahren und Einbauen neuer Walzensätze. Dabei werden die von einer auf der Bedienerseite der Anzahl der Walzgerüste entsprechenden Anzahl von separaten Querverschiebewagen transportierten, verschlissenen Arbeitswalzensätze auf einem einzigen Verbindungsgleis aufeinander folgend durch eine einzige Lokomotive in die Walzenwerkstatt verbracht und von dort die Arbeitswalzensätze zurückgefahren und in Wechselabständen auf den jeweiligen Querverschiebewagen zwischen den Walzgerüsten abgesetzt, wobei nach Freigeben der Bedienerseite durch die Querverschiebewagen jeweils nach einem ausgebauten verschlissenen Arbeitswalzensatz die verschlissenen Stützwalzensätze ausgefahren und per Kran in die Walzenwerkstatt gebracht, gewartet, zurück transportiert und in die zugeordneten Walzgerüste wieder eingebaut werden. Weiterhin beschrieben ist eine dazugehörende Einrichtung.

Aus der Druckschrift US 2002 / 078 728 A1 ist eine gattungsgemäße Querverschiebeplattform zum Wechseln eines Arbeitswalzensatzes im Bereich eines Walzgerüstes in einer Walzhalle bekannt. Die Querverschlebeplattform besteht aus einer Vielzahl von verschiebbaren Einzelplattformen, die z. B. über Bolzen miteinander verbunden werden können. Die einzelnen Verschiebplattformen sind separat oder in ihrer Gesamtheit quer zur Ausrichtung einer Walzenwechselgrube, d. h. in oder entgegen der Walzrichtung über beidseits einer Walzenwechselgrube angeordnete Schienen verfahrbar. Jede einzelne der Verschiebplattformen ist nur so breit, dass sie jeweils nur einen Arbeitswalzensatz bestehend aus der unteren und der oberen Arbeitswalze aufnehmen kann. Beim Überqueren der Wechselgrube werden die einzelnen Verschiebeplattformen an ihrem einen Ende durch einen in der Wechselgrube abgestützten Stempel abgestützt, während sie mit ihrem anderen Ende auf den Schienen auf einer Seite der Wechselgrube aufliegen. Der Stempel ist gegebenenfalls zusammen mit der darauf abgestützten Verschiebeplattform innerhalb der Grube, d. h. über die Grubenbreite verfahrbar.

Die WO 2004 / 050 271 A offenbart eine Supportplatte, die aus mehreren schmalen Einzelsupportplatten zusammengekoppelt wird. Zum Aufnehmen von Arbeitswalzensätzen sind die Einzelsupportplatten gekoppelt und bilden eine alle Gruben abdeckenden Supportplatte. Zum Wechseln von Stützwalzensätzen befinden sich keine Arbeitswalzensätze auf den Supportplatten. Im Bereich einer Grube werden zwei benachbarte Einzelsupportplatten entkoppelt und seitlich verfahren, zum Freigeben der Grube.

Der Erfindung liegt die Aufgabe zugrunde, bei vorrichtungstechnisch geringem Aufwand eine Vorrichtung zum Wechseln / Transportieren der Walzensätze in der Walzhalle vorzuschlagen.

Diese Aufgabe wird ausgehend von einer Vorrichtung gemäß dem Oberbegriff des Anpruchs 1 erfindungsgemäß dadurch gelöst, dass die Querverschiebeptattform aus einer einfachen Brücke besteht und ausgebildet ist sowohl einen ausgebauten wie auch einen neuen Arbeitswalzensatz parallel nebeneinander angeordnet aufzunehmen; und dass die Querverschiebeplattform mit ihren Laufrollen und in ihrer Länge so gestaltet ist, dass sie einerseits während des Herausziehens des gebrauchten Arbeitswalzensatzes aus dem Walzgerüst die Walzenwechselgrube überspannt und auf beiden Seiten der Walzenwechselgrube auf den Schienen aufliegt und anderseits beim seitlichen Verfahren über die Walzenwechselgrube zum Freigeben derselben nur auf einer Seite der Wechselgrube auf den Schienen aufliegen kann.

Weitere Ausgestaltungen der Vorrichtung ergeben sich aus den diesbezüglichen Unteransprüchen.

Die Arbeitswalzenwechselvorrichtung befindet sich auf der Bedienungsseite der Walzanlage. Die Aufgaben der Arbeitswalzen - Wechselvorrichtung besteht darin, gebrauchte Arbeitswalzensätze aus dem Walzgerüst zu ziehen und beispielsweise anschließend bis in die Walzenwerkstatt zu transportieren oder die neu geschliffenen Arbeitswalzensätze aus der Walzenwerkstatt bis in das Walzgerüst zu transportieren.

Die Querverschiebung der Walzensätze, auch Side-shifting genannt, ist in der Walzenhalle im Bereich der Walzenwechselgrube angeordnet Aufgabe der Querverschiebung ist es, den gebrauchten, aus dem Walzgerüst gezogenen Arbeitswalzensatz so weit aus der Walzmitte / Mitte Walzenwechselgrube zu verschieben, bis der neue Arbeitswalzensatz in Walzmitte positioniert werden kann.

Die Verschiebeplattform besteht aus einer Stahlkonstruktion mit gleichen Gleitleisten wie bei den Plattformen. Die Verschiebeplattform ist so konstruiert, dass zwei Arbeitswalzensätze - ein gebrauchter und ein neuer Walzensatz - darauf positioniert werden können. Ein Hydraulikzylinder fährt die Verschiebeplattform in die gewünschte Position. Die Verschiebeplattform selbst ist schienengebunden und läuft in einer bevorzugten Ausführung auf insgesamt zwölf Laufrollen, die jeweils in zweireihigen Axiallagern gehalten werden.

Die Verschiebeplattform besteht erfindungsgemäß aus einer einfachen Brücke und lässt sich wegen der Laufrollen, mittels des Hydraulikzylinders, bei jedem Stützwalzenwechsel seitlich aus der Walzenwechselgrube fahren, um die gesamte Breite der Walzenwechselgrube freizugeben. Der Stützwalzensatz bzw. die Stützwalzen mit den Einbaustücken können ohne Störung durch die Verschiebeplattform mittels einer Lokomotive aus dem Walzgerüst durch die Walzenwechselgrube in der Walzhalle in die Walzenwerkstatt transportiert werden. Ein Auf- und Abnehmen der Verschiebeplattform durch den Hallenkran entfällt. Weiterhin wird kein Platz für die Ablage der Verschiebeplattform in der Walzhalle benötigt. Dieses führt zu einer hohen Zeitersparnis.

Beim Wechselwagen werden Zahnstangen mit Befestigungsmaterial und Passfedern nicht mehr benötigt. Die aufwändige Bearbeitung für die Befestigung der Zahnstangen sowie die komplette Wechselwagen - Zentrierung entfällt.

Ein Ausführungsbeispiel der Erfindung wird anhand von sehr schematischen Zeichnungen näher beschrieben. Es zeigen:
- Fig. 1: im Querschnitt eine Walzhalle mit einem Walzgerüst und einer davon durch eine Wand getrennte Walzenwerkstatt;
- Fig. 2: als Einzelheit eine Verschiebeplattform in der Walzhalle;
- Fig. 3: die Verschiebeplattform mit offener Grube;
- Fig. 4: in Draufsicht die Verschiebeplattform beim Ausziehen des Arbeitswalzensatzes; und

- Fig. 5: in Draufsicht die Verschiebeplattform in rechter Position zum He- rausziehen eines Stützwalzensatzes.

In Figur 1 ist auf der linken Seite eine Walzhalle 1 in Walzrichtung und auf der rechten Seite eine Walzenwerkstatt 2 dargestellt. Beide Bereiche sind durch eine Wand 3 getrennt. In einem Walzgerüst 4 sind eine obere und eine untere Stützwalze 5, 6 sowie eine obere und eine untere Arbeitswalze 7, 8 angeordnet. Zum Transport aus dem Walzgerüst 4 in der Walzhalle 1 in die Walzenwerkstatt 2, um beispielsweise die Walzen nachzuschleifen, wird eine Lokomotive 9 verwendet. Diese befindet sich in einer Walzenwechselgrube 10, die die Walzhalle 1 und die Walzenwerkstatt 2 verbindet. Sämtliche Vorrichtungen wie Schienen usw. sind auf einem Fundament bzw. mehreren Fundamenten11 aufgebaut. Die Lokomotive 9 kann somit aus einer Warteposition 12 am rechten Ende der Walzenwechselgrube 10 zum Walzgerüst 4 hin bewegt werden. In den Figuren 1A und 1B ist im Querschnitt dargestellt, wie die Lokomotive 9 in der Walzenwechselgrube 10 angeordnet ist. Wie ersichtlich, ist die Walzenwechselgrube 10 in einen unteren schmalen Bereich 16 und einen oberen breiten Bereich 17 unterteilt. Der untere schmale Bereich 16 ist nur unwesentlich breiter als die Lokomotive 9. Der obere breite Bereich 17 weist an seinen beiden Rändern 18, 19 Plattformen 20 auf. Diese sind beim Herausziehen bzw. Transport eines Arbeitswalzensatzes 7, 8 heruntergeklappt und weisen an ihrer Oberseite Führungsschienen 21 auf, auf denen der Arbeitswalzensatz 7, 8 bewegt werden kann. Die Plattformen 20 weisen einen Abstand auf, der einer an der Lokomotive 9 an der Oberseite 13 angebrachten Kuppelvorrichtung 14 ein Durchfahren ermöglicht. Zum Transportieren des im Durchmesser größeren Stützwalzensatzes 5, 6 werden die Plattformen 20 hochgeklappt und somit die Durchfahrt verbreitert.

Der ausgebaute Arbeitswalzensatz 7, 8 wird durch einen neuen Arbeitswalzensatz ersetzt. Dies erfolgt möglichst schnell, um die Stillstandszeiten des Walzgerüstes zu minimieren. Daher ist vorgesehen, dass der neue Arbeitswalzensatz bereits in der Walzhalle 1 vorbereitet wird. In Figur 2 ist eine derartige Vorrichtung dargestellt. Die auch als Side Shifting bezeichnete Vorrichtung sieht vor, dass der ausgebaute Arbeitswalzensatz, bestehend aus den Arbeitswalzen 7, 8, und ein neuer Arbeitswalzensatz 22 parallel nebeneinander auf einer Querverschiebeplattform 23 angeordnet werden können. In Figur 2a befindet sich der ausgebaute Arbeitswalzensatz auf der linken Seite. Die Verschiebeplattform 23 liegt dabei auf dem rechten und linken Rand der Walzenwechselgrube 10 auf. Zum Verschieben wird beispielsweise ein Hydraulikzylinder 28 mit Schubstange 25 verwendet. Die Verschiebeplattform 23 wird mittels mehrerer Laufrollen 24 auf Schienen 26 verfahren. In Figur 2b ist die Position der Verschiebeplattform 23 dargestellt, in der der neue Arbeitswalzensatz 22 in das Walzgerüst 4 eingeschoben werden kann.

Um mit der Lokomotive 9 anschließend den Stützwalzensatz, bestehend aus den Stützwalzen 5, 6, aus dem Walzgerüst 4 zu ziehen, muss die Walzenwechselgrube 10 frei gemacht werden. Hierzu werden, wie weiter oben erläutert, die Plattformen 20 hochgestellt. Des Weiteren wird die Verschiebeplattform 23 soweit nach rechts verfahren, siehe Figur 3a, 3b, dass der linke Rand 27 der Querverschiebeplattform 23 die Walzenwechselgrube 10 komplett freigibt. Durch die Gestaltung der Verschiebeplattform 23 mit mehreren Laufrollen 24 und einer entsprechenden Länge kann sie im Übergangsbereich nur auf einer Seite aufliegen.

Figur 4 zeigt in Draufsicht die Konstellation, in der die Verschiebeplattform 23 die Walzenwechselgrube 10 überdeckt. In Figur 5 befindet sich die Verschiebeplattform 23 in der Position, in der die Walzenwechselgrube 10 für das Ausziehen des Stützwalzensatzes 5, 6 frei gemacht ist. Hierzu müssen die Plattformen 20 mit den Schienen noch hochgestellt bzw. hochgeklappt werden.

### Bezugszeichenliste

- 1: Walzhalle
- 2: Walzenwerkstatt
- 3: Wand
- 4: Walzgerüst
- 5: untere Stützwalze
- 6: obere Stützwalze
- 7: untere Arbeitswalze
- 8: obere Arbeitswalze
- 9: Lokomotive
- 10: Walzenwechselgrube
- 11: Fundament
- 12: Warteposition
- 13: Oberseite
- 14: Kuppelvorrichtung
- 15: Schubstange
- 16: schmaler Bereich
- 17: breiter Bereich
- 18: Rand
- 19: Rand
- 20: Plattform
- 21: Führungsschiene
- 22: Arbeitswalzensatz
- 23: Verschiebeplattform
- 24: Laufrollen
- 25: Schubstange
- 26: Schiene
- 27: linker Rand
- 28: Hydraulikzylinder

## Patentansprüche

1. Vorrichtung zum Wechseln eines Arbeitswalzensatzes (7,8, 22) im Bereich eines Walzgerüstes (4) in einer Walzhalle (1) mit einer Walzenwechselgrube (10) und einer Querverschiebeplattform (23), wobei die Querverschiebeplattform (23) aufweist:
mehrere Laufrollen (24) mit denen die Querverschiebeplattform (23) mit Hilfe eines Hydraulikzylinders (28) über parallel und beiderseits der Walzenwechselgrube (10) angeordnete Schienen (26) in oder entgegen der Walzrichtung verfahrbar ist;
**dadurch gekennzeichnet,**
**dass** die Querverschiebeplattform (23) aus einer einfachen Brücke besteht und ausgebildet ist sowohl einen ausgebauten (7, 8) wie auch einen neuen Arbeitswalzensatz (22) parallel nebeneinander angeordnet aufzunehmen; und
**dass** die Querverschiebeplattform (23) mit ihren Laufrollen (24) und in ihrer Länge so gestaltet ist, dass sie einerseits während des Herausziehens des gebrauchten Arbeitswalzensatzes aus dem Walzgerüst (4) die Walzenwechselgrube überspannt und auf beiden Seiten der Walzenwechselgrube (10) auf den Schienen (26) aufliegt und anderseits beim seitlichen Verfahren über die Walzenwechselgrube (10) zum Freigeben derselben nur auf einer Seite der Wechselgrube (10) auf den Schienen (26) aufliegen kann.

2. Querverschiebeplattform nach Anspruch 1,
**dadurch gekennzeichnet,**
**das** die Querverschlebeplattform (23) auf zwei parallel angeordneten Schienen (26) fahrend ausgebildet ist.

3. Querverschiebeplattform nach Anspruch 2,
**dadurch gekennzeichnet,**
**das** die Querverschiebeplattform (23) mit zwei Reihen mit jeweils sechs Laufrollen (24) ausgebildet ist.

4. Querverschiebeplattform nach Anspruch 3,
**dadurch gekennzeichnet,**
**das** die Laufrollen (24) in jeweils zweireihigen Axiallagern gehalten ausgebildet sind.

5. Querverschiebeplattform nach einem der Ansprüche 1 bis 4,
**dadurch gekennzeichnet,**
**das** die Querverschiebeplattform (23) als Stahlkonstruktion ausgebildet ist.

## Claims

1. Device for changing a working roll set (7, 8, 22) in the region of a roll stand (4) in a rolling mill shed (1) with a roll change pit (10) and a transverse displacing platform (23), wherein the transverse displacing platform (23) comprises:
several running rollers (24) by which the transverse displacing platform (23) is movable in or against the rolling direction with the help of a hydraulic cylinder (28) over rails (26) arranged parallel to and on either side of the roll change pit (10);
**characterised in that** the transverse displacing platform (23) consists of a retractable bridge and is constructed to receive not only a demounted working roll set (7, 8), but also a new working roll set (22) arranged parallel to one another; and that the transverse displacing platform (23) is so designed by its running rollers (24) and in its length that on the one hand during withdrawal of the used working roll set from the roll stand (4) the platform bridges over the roll change pit and rests on the rails (26) on either side of the roll change pit (10) and on the other hand during lateral movement over the roll change pit (10) the platform can, for freeing the same, rest on the rails (26) on only one side of the change pit (10).

2. Transverse displacing platform according to claim 1, **characterised in that** the transverse displacing platform (23) is constructed to be movable on two rails (26) arranged in parallel.

3. Transverse displacing platform according to claim 2, **characterised in that** the transverse displacing platform (23) is constructed with two rows each with six running rollers (24).

4. Transverse displacing platform according to claim 3, **characterised in that** the running rollers (24) are constructed to each be held in axial bearings in two rows.

5. Transverse displacing platform according to any one of claims 1 to 4, **characterised in that** the transverse displacing platform (23) is constructed as a steel construction.

## Revendications

1. Dispositif pour le remplacement d'une série (7, 8, 22) de cylindres de travail au niveau d'une cage de laminage (4) dans un hall de laminage (1) avec une fosse (10) de remplacement de cylindres et une plate-forme de déplacement transversal (23), la plate-forme de déplacement transversal (23) présentant :
plusieurs galets de roulement (24) avec lesquels la plate-forme de déplacement transversal (23) peut être déplacée à l'aide d'un vérin hydraulique (28) sur des rails (26) disposés parallèlement et des deux côtés de la fosse (10) de remplacement des cylindres, dans le sens du laminage ou dans le sens opposé, **caractérisé**
**en ce que** la plate-forme de déplacement transversal (23) est constituée par un simple pont et est réalisée pour recevoir une série (7, 8) de cylindres de travail démontée ainsi qu'une nouvelle série (22) de cylindres de travail parallèlement l'une à côté de l' autre ; et
**en ce que** la plate-forme de déplacement transversal (23) est réalisée avec ses galets de roulement (24) et dans sa longueur de manière telle que, d'une part, elle recouvre la fosse de remplacement des cylindres pendant l'enlèvement de la série de cylindres de travail utilisée de la cage (4) et elle repose des deux côtés de la fosse (10) de remplacement des cylindres sur les rails (26) et que d'autre part, elle peut reposer, lors du déplacement latéral, sur la fosse (10) de remplacement des cylindres, pour libérer celle-ci, seulement sur un côté de la fosse (10) de remplacement des cylindres sur les rails (26).

2. Plate-forme de déplacement transversal selon la revendication 1, **caractérisée**
**en ce que** la plate-forme de déplacement transversal (23) est réalisée de manière à pouvoir se déplacer sur deux rails (26) disposés parallèlement.

3. Plate-forme de déplacement transversal selon la revendication 2, **caractérisée**
**en ce que** la plate-forme de déplacement transversal (23) est réalisée avec deux séries présentant à chaque fois six galets de roulement (24).

4. Plate-forme de déplacement transversal selon la revendication 3, **caractérisée**
**en ce que** les galets de roulement (24) sont réalisés en étant fixés dans des paliers axiaux à double rangée.

5. Plate-forme de déplacement transversal selon l'une quelconque des revendications 1 à 4, **caractérisée**
**en ce que** la plate-forme de déplacement transversal (23) est réalisée sous forme de construction d'acier.
